# EUROPÄISCHE PATENTSCHRIFT

(11) **EP 0 077 895 B1**
(45) Veröffentlichungstag und Bekanntmachung des Hinweises auf die Patenterteilung: **20.01.1988**
(21) Anmeldenummer: 82107284.0
(22) Anmeldetag: 11.08.1982
(51) Int. Cl.: F04B 39/10

(54) **Ventilplatte für Verdichter**
Valve plate for compressors
Plaque de soupapes pour compresseurs

(30) Priorität: 04.09.1981 DE 3134976
(43) Veröffentlichungstag der Anmeldung: 04.05.1983
(73) Patentinhaber: WABCO Westinghouse Fahrzeugbremsen GmbH, D-30453 Hannover (DE)
(72) Erfinder: Kaltenthaler, Wolfgang, D-3015 Wennigsen 4 (DE); Heger, Werner, D-3160 Lehrte (DE); Lichtenberg, Wolfgang, D-3000 Hannover 91 (DE)
(74) Vertreter: Schrödter, Manfred, Dipl.-Ing.

(56) Entgegenhaltungen:
- DE-B- 1 503 424
- GB-A- 839 169
- US-A- 3 751 005

## Beschreibung

Die Erfindung betrifft eine Ventilplatte für Verdichter, insbesondere für Hubkolbenverdichter, gemäß dem Oberbegriff des Anspruchs 1.

Eine Ventilplatte der beschriebenen Art ist aus der Darstellung in Fig. 3 der DE-B-15 03 424 bekannt.

Beim Fördern von Druckluft durch die Druckventilbohrungen wird die auf der Ventilplatte an ihren beiden Enden gesicherte Druckventillamelle von den Bohrungen durch den Kompressionsdruck abgehoben und nimmt dabei eine bogenförmige Gestalt an. Die nach außen zu den Lamellenbefestigungen abnehmende Hubhöhe der Lamelle führt zu einer Behinderung der Druckluftabströmung in den Druckraum des Verdichters, was den Wirkungsgrad des Verdichters nachteilig beeinflussen kann. Zu Beginn des Abhebens der Lamelle von dem Ventilsitz kommt es zu einer Druckspitze des Kompressionsdruckes, weil die Lamelle mit Vorspannung auf dem Ventilsitz aufliegt und nur durch die durch die Bohrung des Druckventils strömende Druckluft abgehoben werden kann. Bei der eingangs erwähnten Ventilplatte sind für ein verbessertes Abheben der Lamelle im Beriech unter der Lamelle sogenannte seichte Sackbohrungen vorgesehen. Diese Sackbohrungen verkleinern die Auflagefläche der Lamelle, um einem Festkleben der Lamelle und damit einer unerwünschten Ventilträgheit entgegenzuwirken. Eine Beeinflussung des die Bohrung des Druckventils passierenden Druckmittels in strömungstechnischer Hinsicht wird mit dieser Maßnahme nicht berührt. Es besteht jedoch das Bedürfnis einerseits, den strömungswiderstand am Druckventil so gering wie möglich zu halten, und andererseits ein schnelles Abheben der Lamelle zu begünstigen.

Der Erfindung liegt deshalb die Aufgabe zugrunde, bei einer Ventilplatte, der eingangs genannten Art Mittel zu schaffen, welche unter Beibehaltung der beschriebenen Lamellenbefestigung ein ungehindertes Abströmen der Druckluft in den Druckraum ermöglichen.

Diese Aufgabe wird durch die im Patentanspruch 1 aufgeführte Erfindung gelöst.

Die aufgezeigte Lösung in Form von Ausnehmungen der Ventilplatte, welche eine Erweiterung der Ringnuten darstellen, hat den Vorteil, daß ein sehr gutes Abströmen der Druckluft in den Druckraum auch an den Stellen geschaffen wird, an denen die Lamelle nur einen geringen Hub ausführt, und daß dadurch ein Abheben der Lamelle, nicht nur im Bereich der Bohrung des Druckventils, sondern auch im Bereich zwischen der Bohrung des Druckventils und der Lamellenhalterung, begünstigt wird.

Ein weiterer Vorteil der erfindungsgemäßen Ventilplatte besteht darin, daß die Gefahr eines durch einen Schmierölfilm entstehenden Festklebens der Lamelle auf der Oberfläche der Ventilplatte verhindert wird, weil infolge der Ausnehmungen in der Auflagefläche Unterbrechungen entstanden sind.

Vorteilhafte Weiterbildungen und Ausgestaltungen der Erfindung sind den Unteransprüchen zu entnehmen.

Mit der GB-A-839 169 ist eine Kompressorventileinrichtung mit einer einseitig auf einer Ventilplatte gehaltenen Druckventillamelle bekannt. Zur Abdeckung der Ventilbohrung dient das der Halterung gegenüberliegende extreme Ende der Ventillamelle. An der dem Zylinderkopf zugewandten Seite der Ventilplatte ist eine um ca. zwei Drittel die Ventilbohrung umschließende Ausnehmung vorgesehen, an die sich eine weitere, bis in die Nähe der Halterung hin sich erstreckende Ausnehmung anschließt. Beide Ausnehmungen überragen die Breite bzw. die Länge der Ventillamelle. Sowohl die einseitige Halterung der Druckventillamelle als auch die die Ventillamelle überragenden Ausnehmungen geben jedoch keinen Hinweis darauf, wie bei einer an ihren beiden Enden gesicherten Druckventillamelle das strömende Medium durch Staubildung ein Abheben der Ventillamelle unterstützen könnte.

Die Erfindung wird nachfolgend anhand eines Ausführungsbeispieles, welches in der Zeichnung dargestellt ist, näher erläutert.

Es zeigen:
Fig. 1 die Draufsicht einer erfindungsgemäßen Ventilplatte mit einer Druckventillamelle,
Fig. 2 den Schnitt durch eine erfindungsgemäße Ventilplatte im Bereich der Druckventilbohrungen.

Die mit (1) bezeichnete Ventilplatte verfügt über zwei Saugventilbohrungen (nicht dargestellt) und vier Druckventilbohrungen (2), die zwei Druckventile bilden, wobei in der Zeichnung nur eine Druckventillamelle (3) für eines der beiden Druckventile dargestellt ist. Die Befestigung der Druckventillamelle (3) erfolgt durch Zylinderstifte (4) und (5). Um die Bohrungen (2) befinden sich in konzentrischer Anordnung Ringnuten (6), deren Außendurchmesser der Breite der Lamelle (3) entsprechen. Die zwischen den Bohrungen (2) und den Ringnuten (6) verbleibenden Ringstege (7) bilden die Ventilsitze für die Druckventillamellen (3). An den Seiten des geringeren Hubes der Druckventillamelle (3) ist die Ventilplatte (1) mit Ausnehmungen (8) versehen, welche in Längs-und Querrichtung zur Lamelle (3) verlaufen und welche mit den Ringnuten (6) übergangslos in Verbindung stehen. Die Ausnehmungen können maschinell in die Ventilplatte eingearbeitet oder eingegossen sein. Bei zwei oder mehr Druckventillamellen sind die in Querrichtung zur Druckventillamelle (3) verlaufenden Teile der zweiten Ausnehmungen (8) miteinander verbunden.

## Patentansprüche

1. Ventilplatte für Verdichter, insbesondere für Hubkolbenverdichter, welche folgende Merkmale umfaßt:
a) die Ventilplatte ist zwischen dem Kolbenzylinder und dem Zylinderkopf des Verdichters angeordnet;
b) die Ventilplatte enthält Bohrungen für Saug-und Druckventile;
c) für die Steuerung wenigstens einer Druckventilbohrung ist an der Zylinderkopfseite der Ventilplatte mindestens eine Druckventillamelle vorgesehen;
d) an der dem Zylinderkopf zugewandten Seite der Ventilplatte ist um die Druckventilbohrungen eine als Ringnut ausgebildete erste Ausnehmung konzentrisch angeordnet;
e) der zwischen der ersten Ausnehmung und der Druckventilbohrung verbleibende Ringsteg ist als Ventilsitz für die Druckventillamelle ausgebildet;
f) die Druckventillamelle ist an ihren beiden Enden auf der Ventilplatte derart gesichert, daß die Druckventillamelle bei einer Hubbewegung stellenweise nicht von der Ventilplatte abhebt,
gekennzeichnet durch folgende Merkmale:
g) es ist wenigstens eine zweite Ausnehmung (8) an der dem Zylinderkopf zugewandten Seite der Ventilplatte (1) vorgesehen, welche mit der ersten Ausnehmung (6) verbunden ist;
h) die zweite Ausnehmung (8) ist mindestens in dem Bereich zwischen der ersten Ausnehmung (6) und der Sicherung (4, 5) der Druckventillamelle (3) angeordnet,
i) die erste Ausnehmung (6) weist einen Außendurchmesser auf, der der Breite der Druckventillamelle (3) entspricht.

2. Ventilplatte nach Anspruch 1, gekennzeichnet durch folgende Merkmale:
a) die zweite Ausnehmung (8) weist einen in Längsrichtung zur Druckventillamelle (3) verlaufenden Teil und einen in Querrichtung zur Druckventillamelle (3) verlaufenden Teil auf;
b) der in Längsrichtung der Druckventillamelle (3) verlaufende Teil der zweiten Ausnehmung (8) verbindet die erste Ausnehmung (6) mit der zweiten Ausnehmung (8).

3. Ventilplatte nach einem der vorhergehenden Ansprüche, gekennzeichnet durch folgendes Merkmal:
Bei zwei oder mehr Druckventillamellen sind die in Querrichtung zur Druckventillamelle (3) verlaufenden Teile der zweiten Ausnehmungen (8) miteinander verbunden.

## Revendications

1. Plaque de distribution pour compresseur, notamment pour compresseur à piston alternatif, qui présente les caractéristiques suivantes:
a) la plaque de distribution est interposée entre le cylindre et la culasse du compresseur;
b) la plaque de distribution présente des perçages pour les clapets d'aspiration et de refoulement;
c) pour commander au moins un perçage de clapet de refoulement, il est prévu sur la face côté culasse de la plaque de distribution, au moins une lamelle de clapet de refoulement;
d) sur la face de la plaque de distribution dirigée vers la culasse, il est prévu concentriquement autour des perçages des clapets de refoulement, un premier évidement réalisé sous la forme d'une gorge annulaire;
e) le cordon annulaire laissé entre le premier évidement et le perçage de clapet de refoulement constitue un siège de clapet qui coopère avec la lamelle du clapet de refoulement;
f) la lamelle du clapet de refoulement est fixée à la plaque de distribution à ses deux extrémités de telle manière que, lors d'un mouvement de levée, la lamelle de clapet de refoulement ne se soulève pas de la plaque de distribution;
caractérisée par les caractéristiques suivantes:
g) il est prévu, sur la face côté culasse de la plaque de distribution (1), au moins un deuxième évidement (8) qui est relié au premier évidement (6);
h) le deuxième évidement (8) est situé dans la région comprise entre le premier évidement (6) et la fixation (4, 5) de la lamelle de clapet de refoulement (3);
i) le premier évidement (6) possède un diamètre extérieure qui correspond à la largeur de la lamelle de clapet de refoulement (3).

2. Plaque de distribution selon la revendication 1, caractérisée par les caractéristiques suivantes:
a) le deuxième évidement (8) comprend une partie qui s'étend selon la direction longitudinale de la lamelle (3) de clapet de refoulement et une partie qui s'étend dans la direction transversale à la lamelle de clapet de refoulement (3);
b) la partie du deuxième évidement (8) qui s'étend selon la direction longitudinale de la lamelle du clapet de refoulement (3) relie le premier évidement (6) au deuxième évidement (8).

3. Plaque de distribution selon une des revendications précédentes, caractérisée par la caractéristique suivante:
dans le cas de deux ou plus de deux lamelles de clapet de refoulement, les parties des deuxièmes évidements (8) qui s'étendent dans la direction transversale à la lamelle de clapet de refoulement (3) sont reliées entre elles.

## Claims

1. Valve plate for compressors, especially for reciprocating piston compressors, which has the following features:
a) the valve plate is arranged between the piston cylinder and the cylinder head of the compressor;
b) the valve plate contains bores for suction and pressure valves;
c) at least one pressure valve lamina is provided on the cylinder head side of the valve plate for the control of at least one pressure valve bore;
d) on the side of the valve plate that faces the cylinder head there is arranged concentrically around the pressure valve bores a first recess in the form of an annular groove;
e) the annular land which is left between the first recess and the pressure valve bore is in the form of a valve seat for the pressure valve lamina;
f) the pressure valve lamina is secured at both its ends to the valve plate in such a manner that the pressure valve lamina is not lifted from the valve plate in places during a stroke movement; characterised by the following features:
g) there is provided at least a second recess (8) on the side of the valve plate (1) that faces the cylinder head, which second recess is connected to the first recess (6);
h) the second recess (8) is arranged at least in the region between the first recess (6) and the means (4, 5) for securing the pressure valve lamina (3);
i) the first recess (6) has an outside diameter which corresponds to the width of the pressure valve lamina (3).

2. Valve plate according to claim 1, characterised by the following features:
a) the second recess (8) has a portion that extends in the longitudinal direction relative to the pressure valve lamina (3) and a portion that extends in the transverse direction relative to the pressure valve lamina (3);
b) the portion of the second recess (8) that extends in the longitudinal direction relative to the pressure valve lamina (3) connects the first recess (6) to the second recess (8).

3. Valve plate according to any one of the preceding claims, characterised by the following feature:

In the case of two or more pressure valve laminae, the portions of the second recesses (8) that extend in the transverse direction relative to the pressure valve lamina (3) are connected together.
